# FASCICULE DE BREVET EUROPEEN

(11) **EP 0 258 142 B1**
(45) Date de publication et mention de la délivrance du brevet: **11.04.1990**
(21) Numéro de dépôt: 87401909.4
(22) Date de dépôt: 19.08.1987
(51) Int. Cl.: B65D 43/04

(54) **Bouchon composite pour récipient métallique ou analogue**
Zusammengesetzter Stopfen für metallischen Behälter oder dergleichen
Composite stopper for metallic container or the like

(30) Priorité: 21.08.1986 FR 8611942
(43) Date de publication de la demande: 02.03.1988
(73) Titulaire: Simon, Jean, F-45510 Tigy (FR)
(72) Inventeur: Simon, Jean, F-45510 Tigy (FR)
(74) Mandataire: Moncheny, Michel

(56) Documents cités:
- EP-A- 0 112 691
- FR-A- 1 347 677
- GB-A- 1 091 837
- US-A- 4 487 228

## Description

De nombreux récipients métalliques et tout particulièrement les pots ou boîtes contenant de la peinture ou analogue sont généralement fermés par un bouchon métallique enfoncé par pression dans l'ouverture du récipient. Or, il est bien connu que ces bouchons posent de nombreux problèmes car ils doivent avoir des dimensions précises pour assurer une étanchéité efficace et par suite être enfoncés à force de sorte qu'en général ils sont extrêmement difficiles à remettre en place pour l'usager et en outre ont tendance à sauter lorsque le récipient fermé subit un choc.

L'utilisation, pour la fermeture de ces récipients métalliques, de capsules en matière plastique facilite l'adaptation du bouchon sur l'orifice à obturer, et permet ainsi à l'utilisateur de remettre plus facilement le bouchon en place. Malheureusement cette facilité d'adaptation se traduit rapidement par une déformation permanente de la capsule qui ne permet pas de maintenir une étanchéité durable, ce qui est très grave lorsque le récipient contient des produits sensibles à la pénétration de l'air. Les capsules en matière plastique, de même que les bouchons métalliques, ne peuvent donc être utilisés que pour la fermeture d'orifices de dimension relativement faible.

La présente invention a pour but de remédier à ces inconvénients en fournissant un bouchon composite qui permette de retrouver une étanchéité efficace quelque soit le nombre d'utilisations et puisse s'adapter à des dimensions d'orifices très diverses tout en étant simple de réalisation.

Cette invention est relative à un bouchon composite pour récipient métallique comportant une capsule en matière plastique dont la paroi latérale est munie à sa partie supérieure d'un bourrelet d'appui sur le bord de l'orifice (voir p. ex. EP-A 112 691). Selon l'invention le bouchon comporte, à l'intérieur de cette capsule, un capuchon métallique dont la périphérie est serrée sur l'opercule de la capsule contre sa paroi latérale cylindrique et qui est rendu solidaire de cette dernière.

Selon un mode de réalisation, la paroi latérale de la capsule comporte une nervure de verrouillage d'un rebord cylindrique du capuchon métallique. Selon un autre mode de réalisation le capuchon métallique comporte un rebord qui se prolonge sur toute la partie supérieure de la paroi de la capsule et est serti sur le bourrelet d'appui.

Dans tous les cas, on constate que le bouchon obtenu présente une rigidité suffisante pour éviter une déformation de la matière plastique susceptible de détruire l'étanchéité. Par contre, cette matière plastique garde suffisamment de souplesse pour s'adapter dans l'orifice à obturer et être ainsi facile à remettre en place de manière efficace.

La description ci-dessous de modes de réalisations, donnés à titre d'exemple non limitatif et représentés aux dessins annexés, fera d'ailleurs ressortir les avantages et caractéristiques de l'invention.

Sur ces dessins :
- la Fig. 1 est une vue en perspective avec arrachement partiel d'un bouchon composite selon l'invention ;
- la Fig. 2 est une vue partielle à plus grande échelle, en coupe radiale, du bouchon de la Fig 1 ;
- la Fig. 3 est une vue analogue à la Fig. 2 d'une variante de réalisation.

Le bouchon composite, objet de l'invention, est destiné à la fermeture d'un récipient métallique et tout particulièrement d'un pot ou d'une boîte contenant de la peinture, de l'huile ou autre produit à faible densité. Une telle boîte est indiquée en traits mixtes en 1 sur la Fig. 1. Le bord de l'orifice de la boîte 1 sur lequel vient se fixer le bouchon composite peut être droit ou roulé.

Le bouchon 2 est formé par une capsule 4 en matière plastique, par exemple en polyéthyléne, qui comporte une paroi latérale cylindrique 6, terminée à sa partie supérieure par un bourrelet 8 d'appui sur le bord de l'orifice à obturer. Un opercule circulaire 9 forme le fond de la capsule 4, mais est relié à la paroi 6 dans sa partie médian de sorte que le capsule 4 comporte une jupe inférieure 10 de pénétration à l'intérieur de l'orifice à obturer.

Un capuchon 12 en métal est monté à l'intérieur de la capsule 4 de telle manière que sa périphérie soit étroitement serrée contre la partie interne de cette capsule 4. Comme le montre les dessins, le capuchon 12 comporte de préférence une partie centrale cylindrique 14 qui est coaxiale à la paroi latérale 6 de la capsule et est fermée par un fond 16 situé dans le même plan que le bord supérieur du bourrelet 8 ou même légèrement en saillie à l'extérieur de celui-ci. A l'opposé de ce fond 16, le cylindre 14 est solidaire d'une couronne plane 18 qui est étroitement appliquée sur l'opercule 9 et est recourbée pour former un rebord cylindrique 20 parallèle au cylindre 14. Le cylindre 20 est appliqué contre la face interne de la paroi latérale 6 de la capsule. Il est en outre immobilisé par une nervure circulaire 22 de cette paroi de sorte que l'ensemble périphérique formé par le cylindre 20 et la couronne 18 est étroitement appliqué contre la face interne de la capsule en matière plastique 4, et que le capuchon métallique et cette capsule sont rendus solidaires l'un de l'autre.

Lorsqu'un tel bouchon est introduit dans l'orifice à obturer la jupe 10 pénétre à l'intérieur de cet orifice et l'ensemble de la paroi latérale 6 est comprimé pour assurer une étanchéité efficace. Cette paroi latérale ne peut se déformer que d'une manière limitée car elle est solidement maintenue par le capuchon 12 et notamment par ces éléments 18 et 20.

Bien entendu, la partie inférieure du bourrelet 8 de la capsule peut comporter une ou plusieurs encoches réparties sur sa circonférence de façon à faciliter l'introduction d'un organe mince destiné à amorcer le soulèvement du bouchon lorsque celui-ci doit être retiré. Une telle opération peut en effet être effectuée aussi souvent qui cela est nécessaire, la matière plastique conservant sa souplesse et l'étanchéité étant retrouvée à chaque fois.

Selon une variante de réalisation représentée sur la Fig. 3, la nervure 22 de la paroi latérale 6 de la capsule est supprimée, et le capuchon métallique 12 comporte un rebord périphérique cylindrique 24 qui se prolonge sur toute la surface extérieure du bourrelet 8 et est serti sur ce bourrelet. Le capuchon métallique est ainsi rigoureusement solidaire de la capsule en matière plastique 4 et assure au bouchon composite une rigidité suffisante pour que cette capsule ne puisse se déformer de manière permanente. Dans ce mode de réalisation le bourrelet 8 comporte un épaulement 26 qui vient en appui sur le bord de l'orifice de la boîte 1 pour permettre l'introduction d'un organe mince pour amorcer le soulèvement du bouchon.

Quel que soit le mode de réalisation choisi on constate que le bouchon composite conserve son éfficacité même après un nombre important de manipulations et que par suite, l'invention est adaptée aussi bien à la fermeture des orifices de petite dimension qu'à celle des orifices importants. Le bouchon décrit peut donc être utilisé pour fermer un orifice ménagé dans une partie de la surface du récipient ou éventuellement pour fermer l'orifice constitué par la totalité de cette surface comme le montre la Fig. 1. La forme du bouchon facilite l'empilage des boîtes ainsi obturées les unes au-dessus des autres soit que les fonds comportent un rebord périphérique qui s'emboite tout autour du bourrelet 8 de la capsule soit qu'ils comportent une nervure susceptible de s'emboîter entre la paroi cylindrique 14 du capuchon et la paroi latérale 6 de la capsule. En variante, le fond 16 fermant la partie centrale cylindrique 14 du capuchon 12 peut être légèrement en saillie par rapport au plan du bord supérieur du bourrelet 8 de manièe à s'emboîter dans une rainure située dans le fond de la boîte immédiatement supérieure.

Le fond du capuchon métallique 16 fournit en outre une surface plane et visible qui constitue un excellent support pour le marquage ou autre ou même pour la présentation de la couleur de la peinture contenue.

## Revendications

1. Bouchon composite pour récipient métallique ou analogue comportant une capsule (4) en matière plastique dont la paroi latérale (6) est munie à sa partie supérieure d'un bourrelet (8) d'appui sur le bord de l'orifice à obturer, caractérisé en ce qu'il comporte, à l'intérieur de cette capsule (4) un capuchon métallique (12) dont la périphérie (18, 20) est serrée contre l'opercule (9) de la capsule, et contre sa paroi latérale cylindrique (6) et qui est rendu solidaire de cette dernière.

2. Bouchon composite suivant la revendication 1, caractérisé en ce que la paroi latérale (6) de la capsule en matière plastique comporte une nervure interne (22) de blocage d'un rebord cylindrique (20) du capuchon métallique.

3. Bouchon composite suivant la revendication 1, caractérisé en ce que le capuchon métallique (12) comporte un rebord cylindrique (24) qui se prolonge sur la partie supérieure du bourrelet (8) et est serti sur ce dernier.

4. Bouchon composite suivant l'une des revendications précédentes, caractérisé en ce que la partie centrale du capuchon métallique (12) a la forme d'un cylindre (14) dont le fond (16) est légèrement en saillie par rapport à la partie supérieure du bourrelet de la capsule.

5. Bouchon composite suivant l'une des revendications précédentes, caractérisé en ce que la paroi latérale (6) de la capsule (4) comporte une jupe (10) de pénétration dans l'orifice à obturer, en dessous de l'opercule (9).

6. Bouchon composite suivant l'une des revendications précédentes, caractérisé en ce qu'il a en plan une forme circulaire.

7. Bouchon composite suivant l'une des revendications précédentes, caractérisé en ce que le bourrelet (8) de la capsule comporte à sa partie inférieure au moins une encoche.

8. Bouchon composite suivant la revendication 3, caractérisé en ce que le bourrelet (8) comporte un épaulement (26) qui vient en appui sur le bord de l'orifice à obturer.

## Claims

1. Composite stopper for a metal container or similar, comprising a plastic closure (4) whose side wall (6) has a flange (8) fitted on top, bearing on the rim of the orifice to be sealed, characterised in that it incorporates, inside this closure (4), a metal cap (12) whose periphery (18, 20) is held tightly against the lid (9) of the closure and against its cylindrical side wall (6), and which is firmly attached to the latter.

2. Composite stopper as claimed in claim 1, characterised in that the side wall (6) of the plastic closure incorporates an internal rib (22) for clamping a cylindrical rim (20) of the metal cap.

3. Composite stopper as claimed in claim 1, characterised in that the metal cap (12) incorporates a cylindrical rim (24) which extends over the top part of the flange (8) and is crimped onto the latter.

4. Composite stopper as claimed in one of the preceding claims, characterised in that the central part of the metal cap (12) is in the shape of a cylinder (14) whose top (16) projects slightly with respect to the top of the closure flange.

5. Composite stopper as claimed in one of the preceding claims, characterised in that the side wall (6) of the closure (4) incorporates a skirt (10) which enters into the orifice to be sealed, below the lid (9).

6. Composite stopper as claimed in one of the preceding claims, characterised in that in plan view it has a circular shape.

7. Composite stopper as claimed in one of the preceding claims, characterised in that the flange (8) of the closure incorporates at least one notch in its lower part.

8. Composite stopper as claimed in claim 3, characterised in that the flange (8) incorporates a shoulder (26) which bears against the rim of the orifice to be sealed.

## Patentansprüche

1. Zusammengesetzter Stopfen für einen metallischen Behälter oder dergleichen, mit einer Kapsel (4) aus einem Kunststoffmaterial, deren Seitenwand (6) an ihrem oberen Teil verstärkt ist mit einem Wulst (8) zur Auflage auf den Rand der zu verschließenden Öffnung, dadurch gekennzeichnet, daß im Inneren der Kapsel (4) eine Kappe (12) aus Metall vorgesehen ist, deren Umfang (18, 20) gegen den Deckel (9) der Kapsel und gegen deren zylindrische Seitenwand (6) gepreßt ist und die von der letzteren wechselseitig fixiert ist.

2. Zusammengesetzter Stopfen nach Anspruch 1, dadurch gekennzeichnet, daß die Seitenwand (6) der Kapsel aus Kunststoffmaterial einen inneren Bund (22) aufweist zum Festlegen eines zylindrischen Kranzes (20) der Metallkappe.

3. Zusammengesetzter Stopfen nach Anspruch 1, dadurch gekennzeichnet, daß die Metallkappe (12) einen zylindrischen umgebogenen Rand (24) aufweist, der sich über den oberen Teil des Wulstes (8) fortsetzt und um diesen gebördelt ist.

4. Zusammengesetzter Stopfen nach einem der vorhergehenden Ansprüche, dadurch gekennzeichnet, daß der Mittelteil der Metallkappe (12) die Form eines Zylinders (14) aufweist, dessen Boden (16) leicht gegenüber dem oberen Teil des Wulstes der Kapsel hervorsteht.

5. Zusammengesetzter Stopfen nach einem der vorhergehenden Ansprüche, dadurch gekennzeichnet, daß die Seitenwand (6) der Kapsel (64) unterhalb des Deckels (9) eine Schürze (10) zum Einführen in die zu verschließende Öffnung aufweist.

6. Zusammengesetzter Stopfen nach einem der vorhergehenden Ansprüche, dadurch gekennzeichnet, daß er in der Draufsicht eine Kreisform aufweist.

7. Zusammengesetzter Stopfen nach einem der vorhergehenden Ansprüche, dadurch gekennzeichnet, daß der Wulst (8) der Kapsel an seinem unteren Teil mindestens eine Einkerbung aufweist.

8. Zusammengesetzter Stopfen nach Anspruch 3, dadurch gekennzeichnet, daß der Wulst (8) eine Schulter (26) aufweist, zur Anlage auf den Rand der zu verschließenden Öffnung.
